# EUROPÄISCHE PATENTSCHRIFT

(11) **EP 0 565 977 B1**
(45) Veröffentlichungstag und Bekanntmachung des Hinweises auf die Patenterteilung: **05.06.1996**
(21) Anmeldenummer: 93105558.6
(22) Anmeldetag: 03.04.1993
(51) Int. Cl.: B65D 47/34, B05B 11/00, F04B 13/02

(54) **Dosierpumpe aus Kunststoff für niederviskose, insbesondere pastenartige Medien**
Plastic dosing pump for low viscosity materials, in particular pasty materials
Pompe doseuse en matière synthétique pour matériaux à faible viscosité, en particulier des matériaux pateux

(30) Priorität: 14.04.1992 DE 4212413
(43) Veröffentlichungstag der Anmeldung: 20.10.1993
(73) Patentinhaber: Raimund Andris GmbH & Co. KG, D-78052 Villingen-Schwenningen (DE)
(72) Erfinder: Weag, Ernst, W-7730 Villingen-Schwenningen 22 (DE)
(74) Vertreter: Neymeyer, Franz, Dipl.-Ing. (FH)

(56) Entgegenhaltungen:
- EP-A- 0 194 417
- EP-A- 0 452 260
- EP-A- 0 520 315
- DE-U- 8 800 880
- US-A- 4 438 871

## Beschreibung

Die Erfindung betrifft eine Dosierpumpe aus Kunststoff zur Abgabe dosierter Mengen niederviskoser, insbesondere pastenartiger Medien aus einem flaschen, dosen- oder tubenartigen Behälter mit einem federelastischen Faltenbalg als Pumporgan, der verbindend zwischen einem formstabilem, oberen Gehäuseteil und einem unteren, dazu koaxialen und teleskopartig beweglichen, ebenfalls formstabilem Gehäuseteil angeordnet ist und dessen Innenraum eine Pumpkammer bildet, durch welche das Medium hindurch gepumpt wird, wobei sein oberer Endabschnitt dichtend an einer Ringwand einer radialen, mit wenigstens einem Pastendurchlaß und/oder einem Auslaßventil versehenen Zwischenwand des oberen Gehäuseteils und sein unterer Endabschnitt dichtend an einem Ringbund einer radialen Trennwand des unteren Gehäuseteils anliegt, und wobei das obere Gehäuseteil eine Auslaßöffnung aufweist und das untere Gehäuseteil mit einem den Behälter mit der Pumpkammer verbindenden Ansaugventil sowie mit einem Ansaugrohrstutzen versehen, durch den das Ansaugventil mit dem Behälter verbunden oder verbindbar ist.

Eine Dosierpumpe der gattungsgemäßen Art ist beispielsweise aus dem DE-U-88 00 880 bekannt. Dort ist die Zwischenwand des oberen, teleskopartigen im unteren Gehäuseteil geführten Gehäuseteils mit einem nach unten gegen die Trennwand bzw. das Ansaugventil gerichteten Rohrstutzen versehen, der von einem verstärkten Ringbund des Faltenbalgs dichtend umschlossen ist. Auf seiner Oberseite ist dieser Rohrstutzen mit einer konischen Ventilsitz-Ringfläche versehen, auf welcher ein Schließorgan federnd aufsitzt, welches sich an der abschließenden Stirnwand des oberen, zweiteiligen Gehäuseteils federnd abstützt und mittels einer axialen Kreuzrippe im Rohrstutzen axial beweglich geführt ist. Das obere Gehäuseteil besteht aus zwei rastend miteinander verbundenen Hohlkörpern, von denen der eine eine zylindrische Führungswand aufweist, mit welcher er im unteren Gehäuseteil axial beweglich zwischen zwei Endpositionen geführt ist. Der zweite Hohlkörper des oberen Gehäuseteils, der oberhalb der Zwischenwand in einen überstehenden zylindrischen Wandungsabschnitt rastend eingesetzt ist, weist eine exzentrische, kanalartige Auslaßöffnung auf, die achsparallel verläuft und die unmittelbar mit einem Hohlraum in Verbindung steht, in dem das Schließorgan des Ausgabeventils angeordnet ist und der im übrigen über dieses Ausgabeventil mit dem Innenraum des Faltenbalgs verbunden ist, während sich das obere Gehäuseteil insgesamt relativ zum unteren Gehäuseteil in Ausübung eines Förderhubes nach unten bewegt.

Bei dieser Art von Dosierpumpen, der beispielsweise auch die Dosierpumpe der EP-A-0 194 417 entspricht, und die als Pumporgan einen Faltenbalg aufweisen, ist es zwar grundsätzlich möglich, gleichzeitig zwei oder mehr unterschiedliche Medien aus getrennten Behältern anzusaugen und auszugeben. Weil aber alle gemeinsam angesaugten Medien durch die gleiche, vom Innenraum des Faltenbalgs gebildete Pumpkammer fließen, ist ihre Vermischung unkontrollierbar. Eine streifenartige Zugabe eines zweiten, z.B. andersfarbigen Mediums zu einem Hauptmedium ist somit undurchführbar.

Es ist auch bereits ein Pastenspender bekannt (US-A-4 438 871), die jedoch als Pumporgan keinen Faltenbalg aufweist, sondern zwei manuell betätigbare Pumpkolben , die im Zusammenwirken mit Ansaugventilen gleichzeitig zwei Medien aus zwei konzentrisch ineinander liegenden jedoch getrennten und jeweils mit einem Nachlaufkolben versehenen Pastenbehältern ansaugen und über separate Kanäle in einen Stauraum befördern, der unmittelbar vor einer Auslaßöffnung angeordnet ist. Dieser Stauraum umschließt ein stößelartiges Schließorgan, das an einer elastischen, vom Förderdruck des Mediums beaufschlagten Membranwand angeordnet ist.

Die beiden Pumpkolben sind koaxial zueinander angeordnet, starr miteinander verbunden und mit einem gemeinsamen Betätigungsorgan versehen, das manuell betätigt wird. Um unterschiedliche Mengen zu pumpen, sind die Pumpkolben mit unterschiedlichen Durchmessern versehen. Die ebenfalls koaxialen, zylindrischen Pumpkammern, die über Ansaugventile mit den separaten Pastenbehältern in Verbindung stehen, sind über separate Auslaßventile mit zwei separaten Leitkanälen verbunden, die etwa achsparallel verlaufend, exzentrisch zu den Pumpkammern angeordnet sind und in den Stauraum münden.
Dadurch ergibt sich eine labyrinthartige Raumform der miteinander verbundenen Pumpkammern und Leitkanäle, die sich herstellungstechnisch nur schwer und kostenaufwendig realisieren läßt, so daß sie für eine Massenproduktion untauglich ist, zumal dann, wenn es sich im einen sog. Einwegartikel handelt.

Der Erfindung liegt die Aufgabe zugrunde, eine Dosierpumpe der eingangs genannten Art unter Beibehaltung der herstellungstechnischen Einfachheit, die sich insbesondere aus der Verwendung eines Faltenbalgs als Pumporgan ergibt, mit einer zweiten Pumpkammer auszustatten, durch welche zugleich mit einem ersten Medium ein zweites Medium aus einem abgeteilten Behälterraum desselben Behälters oder aus einem zweiten separaten Behälter vom ersten Medium getrennt zu einer gemeinsamen oder separaten Ausgabeöffnung befördert werden kann.

Gelöst wird diese Aufgabe dadurch, daß von zwei teleskopartig ineinander geführten Ringwandstutzen , die den Faltenbalg mit radialem Abstand konzentrisch umschließen und jeweils an einem der beiden Gehäuseteile angeformt sind und durch den Faltenbalg, eine zweite Pumpkammer für ein zweites Medium gebildet ist, die durch ein zweites Auslaßventil und/oder wenigstens eine Durchlaßöffnung der Zwischenwand mit der Auslaßöffnung in Verbindung steht und die ansaugseitig über wenigstens einen exzentrischen Ansaugkanal in der Trennwand des unteren Gehäuseteils mit einem den Ansaugstutzen umgebenden Ringraum des Behälters oder mit einem zweiten Behälter verbunden ist.

Bei der erfindungsgemäßen Dosierpumpe ist der Faltenbalg als einziges Pumporgan zugleich in zwei separaten Pumpkammern wirksam, durch welche zwei Medien separat in unterschiedlichen Mengenverhältnissen dosiert gepumpt und zu einer gemeinsamen oder zu separaten Auslaßöffnungen befördert werden können. Dabei besteht die Möglichkeit, die Mengenverhältnisse der beiden Medien sowohl durch die Volumina der Pumpkammern als auch durch die Querschnittsverhältnisse zwischen den Ansaugöffnungen einerseits und den ausgabeseitigen Durchlaßquerschnitten andrerseits zu beeinflussen bzw. zu verändern.
Ein weiterer Vorteil der erfindungsgemäßen Dosierpumpen besteht vor allem darin, daß zur Bildung der zweiten Pumpkammer keine zusätzlichen Einzelteile benötigt werden, vielmehr die verwendeten Mittel aus Formelementen bestehen, die an ohnehin vorhandene Bauteile einstückig angeformt sind, wobei eine weiterer wichtigen Vorteil darin zu sehen ist, daß sich durch die hinzugefügten Formelemente die Montage keineswegs aufwendiger gestaltet.

Während die vorteilhaften Ausgestaltungen der Ansprüche 2 bis 5 zur Erzielung einfacher, leicht montierbarer und funktionssicherer Formgebungen beitragen, ermöglichen die Ausgestaltungen der Ansprüche 6 bis 10 auf vorteilhaft einfache Weise, die Dosierpumpe zur gleichzeitigen Entnahme zweier Medien, z. B. im Verhältnis 1:1 oder in einem anderen Mengenverhältnis, aus zwei getrennten Behältern, an welche die Dosierpumpe auf ebenfalls sehr einfache Weise angeschlossen werden kann. Es besteht aber auch die Möglichkeit, mit der erfindungsgemäßen Dosierpumpe nur ein Medium aus einem Behälter zu pumpen, wobei es völlig belanglos ist, daß dabei eine der beiden Pumpkammern unwirksam bleibt.

Die Ansprüche 11 und 12 betreffen vorteilhafte Gestaltungsmöglichkeiten für den Auslaßkanal bzw. die Auslaßöffnung.
Anhand der Zeichnung wird die Erfindung im folgenden näher erläutert. Es zeigt:
- Fig. 1: einen kompletten Pastenspender mit einer Dosierpumpe der gattungsgemäßen Art im Schnitt;
- Fig. 1a: eine Schnittdarstellung der Dosierpumpe der Fig. 1 in vergrößertem Maßstab;
- Fig. 2: einen Schnitt II-II aus Fig. 1;
- Fig. 3: einen kartuschenartigen Pastenbehälter im Schnitt;
- Fig. 4: den oberen Teil einer anderen Ausführungsform der Dosierpumpe im Schnitt;
- Fig. 5: das Gehäuseoberteil im Schnitt als Einzelteil;
- Fig. 6: einen Schnitt VI-VI aus Fig. 5;
- Fig. 7: die Stirnansicht VII der Auslaßöffnung aus Fig. 5;
- Fig. 8: einen Pastenspender mit der erfindungsgemäßen Dosierpumpe und mit zwei gleich großen kartuschenartigen, jeweils mit einem Nachlaufkolben versehenen Pastenbehältern im Schnitt;
- Fig. 9: einen Schnitt IX-IX aus Fig. 8;
- Fig. 10: einen Schnitt X-X aus Fig. 8 und
- Fig. 11: die Dosierpumpe der Fig. 8 in Vergrößertem Maßstab im Schnitt.

Der in den Fig. 1 und 1a dargestellte Pastenspender weist als Kopfteil eine integrierte Dosierpumpe 1 auf. Diese besteht im wesentlichen aus zwei zylindrischen Gehäuseteilen 2 und 3, einem Faltenbalg 4, einem Ansaugventil 5 und einem Auslaßventil 6. Während die beiden Gehäuseteile 2 und 3 aus hartem, formstabilen Kunststoff bestehen, besteht der Faltenbalg 4 aus einem weicheren, formelastischen Kunststoff, der zugleich die für den Pumpvorgang notwendigen Rückstellkräfte für das Gehäuseteil 2 gegenüber dem Gehäuseteil 3 aufzubringen in der Lage ist. Die Dosierpumpe 1 ist mit einer leicht abnehmbaren und bei Gebrauch abzunehmenden Schutzkappe 7 versehen.

Das Gehäuseteil 2 besteht aus einem zylindrischen Gehäuseunterteil 8 und einem form- und kraftschlüssig mit diesem verbundenen Gehäuseoberteil 9 mit einer Auslaßöffnung 10, die das äußere Ende eines Auslaßkanals 11 bildet. Das Gehäuseoberteil 9 ist mit einer schrägen, oberseitig gerippten Deckelwand 12 versehen, an welche eine dichtend auf einer Zwischenwand 13 des Gehäuseunterteils 8 aufsitzende, im wesentlichen zylindrische Kammerwand 14 angeformt ist. Diese Kammerwand 14 umschließt eine mit dem Auslaßkanal 11 in Verbindung stehende Auslaßkammer 15 und ist ihrerseits von einer ebenfalls zylindrischen Ringkanalwand 21 umgeben, die einen Ringkanal 22 umschließt, der über zwei seitliche Öffnungen 23 und 24 mit dem Auslaßkanal 11 in Verbindung steht. Die Ringkanalwand 21 sitzt ebenfalls dichtend auf der Zwischenwand 13 auf. Der Auslaßkanal 11 und die Auslaßöffnung 10 haben, wie aus Fig. 7 ersichtlich ist, die Querschnittsform eines bei vertikaler Lage der Symmetrieachse 1' horizontalen Langloches, das von zwei Halbkreisbögen 10/1, 10/2 und zwei diese verbindenden Parallelwänden 11/1, 11/2 begrenzt ist. Die Innenseiten der Halbkreisbögen 10/1, 10/2 sind jeweils mit achsparallelen Leitrippen 57 versehen, welche Streifenkanäle 58 bilden, durch welche das zweite Medium dem Ausgabestrang des ersten Mediums streifenartig beigegeben wird.

Das Gehäuseunterteil 8 ragt mit einem unteren, zylindrischen Führungsabschnitt 16 in einen Führungszylinder 17 des Gehäuseteils 3, so daß er zwischen einer inneren Ringrippe 18 des Führungszylinders 17 und einer Radialwand 19 des Gehäuseteils 3 um einen Axialhub H beweglich ist.

Das in den Fig. 5, 6 und 7 als Einzelteil dargestellte Gehäuseoberteil 9 ist oberhalb des mit einer umlaufenden Rastrippe 27 und einem auf der oberen Stirnfläche 28 der Außenwand 25 aufsitzenden Ringbund 29 versehenen, zylindrischen Wandabschnitts 9' mit unterschiedlich geformten Wandabschnitten versehen, die im wesentlichen auf die Auslaßöffnung 10 bzw. den unter etwa 45° schräg zur Mittelachse 1' verlaufenden Auslaßkanal 11 ausgerichtet sind.
Oberhalb einer radialen Zwischenwand 13 ist die Außenwand 25 des Gehäuseunterteils 8 mit einer inneren, umlaufenden Rastnut 26 versehen, die zur rastenden Aufnahme der Rastrippe 27 des Gehäuseoberteils 9 dient.

An der Unterseite der Zwischenwand 13 ist einstückig und konzentrisch zum Faltenbalg 4 ein zylindrischer Ringwandstutzen 30 angeformt, der dichtend und teleskopartig einen ebenfalls zylindrischen, nach oben gerichteten Ringwandstutzen 31 aufnimmt, welcher seinerseits einstückig an der Radialwand 19 des unteren Gehäuseteils 3 angeformt ist. Dabei sind die Innendurchmesser dieser beiden Ringwandstutzen 30 und 31 so gewählt, daß sie vom Umfang des Faltenbalgs 4 einen gewissen radialen Abstand haben und so gemeinsam mit dem Faltenbalg 4 eine zweite, ringförmige Pumpkammer 33 bilden. Die erste Pumpkammer 32 wird in bekannter Weise vom Hohlraum des Faltenbalgs 4 gebildet.
Die zweite Pumpkammer 33 steht durch mehrere verteilt angeordnete, achsparallele Durchlaßöffnungen 34 der Zwischenwand 13 mit dem Ringkanal 22 in Verbindung.

Im Zentrum der Zwischenwand 13 befindet sich eine konische Ventilsitz-Ringfläche 20, an welche sich ein zylindrischer Rohrstutzen 35 nach unten gerichtet anschließt. Dieser Rohrstutzen 35 ist in einem gewissen radialen Abstand von einer unten offenen Ringwand 36 umgeben, an welcher sich eine obere ringförmige Stirnwand 37 des Faltenbalgs 4 abstützt. Die Stirnwand 37 weist in ihrem Zentrum einen den Rohrstutzen 35 dicht umschließenden Kragen 38 auf.

Als axial bewegliches Schließorgan 39 weist das Auslaßventil 6 einen als Hohlkörper ausgebildeten Schließkegel auf, der mittels einer axialen Kreuzrippe 40 im zylindrischen Rohrstutzen 35 geführt ist und der an seinem oberen Ende mit einem axialelastischen Ringbund 41 versehen ist, welcher an den planebenen Unterkanten 42 mehrerer radialer Rippen 43 des oberen Gehäuseoberteils 9 federnd anliegt und welcher die untere Begrenzungskante 44 des Schließorgans 39 dichtend gegen die Ventilsitz-Ringfläche 20 drückt. Dieser Ringbund 41 weist in der Zeichnung nicht sichtbare Durchbrüche auf, durch welche das Medium axial hindurchströmen kann.

Das untere Ende des Faltenbalgs 4 weist eine Ringwand 45 auf, die eine zylindrische Wandung 46 eines konzentrischen, topfartigen, in Ausgaberichtung vorspringenden Aufnahmestutzens 47 dichtend umschließt. Dieser Aufnahmestutzen 47 weist einerseits eine ringförmige Stirnwand 48 auf, an welcher ein nach unten gerichteter Anschlußstutzen 49 einstückig angeformt ist. Dieser Anschlußstutzen 49 hat eine zylindrische Innenfläche 50 und eine sich nach unten konisch verjüngende äußere Mantelfläche 51. In diesem Anschlußstutzen 49 sitzt ein axial bewegliches Schließorgan 52 des Ansaugventils 5, das mit einem konischen Verschlußteller 53 an einer ebenfalls konischen Ventilsitzfläche 54 anliegt. Das Schließorgan 52 ist auf der Unterseite des Verschlußtellers 53 mit einer Kreuzrippe 55 versehen, durch welche es an der zylindrischen Innenfläche 50 des Anschlußstutzens 49 geführt ist. An der ringförmigen Stirnwand 48 des Aufnahmestutzens 47 sind oberseitig insgesamt drei Haltefinger 56 angeordnet, die ein Herausfallen des Schließorgans 52 verhindern.

Unterhalb der Radialwand 19 ist am Gehäuseteil 3 einstückig ein vorzugsweise zylindrischer oder im Querschnitt ellipsenförmiger Hüllkörper 60 angeformt, der zur vollständigen Aufnahme eines mit einer passenden Querschnittsform versehenen Pastenbehälters 61 dient und der an seinem unteren Ende einen verdickten, umlaufenden Randwulst 62 aufweist. Der relativ dünnwandig ausgeführte Pastenbehälter 61 ist mit einem in sein offenes unteres Ende 63 eingeführten Nachlaufkolben 64 versehen und weist an seinem unteren Ende 63 einen mit dem sich etwas konisch erweiternden Endabschnitt 65 seiner Hüllwand 66 eine Ringnut 67 bildenden Ringbund 68 auf, der mit einer nach innen gerichteten oberen Randkante 69 versehen ist. Dadurch kann der verdickte Randwulst 67 des Hüllkörpers 60 rastend in diese Ringnut 67 eingeführt werden, wenn der Pastenbehälter 61 von unten in den Hüllkörper 60 eingeschoben wird. Durch den Randwulst 62 und den Ringbund 68 erhalten die unteren Enden des Hüllkörpers und des Pastenbehälters 61 jeweils eine erhöhte Formstabilität, welche die Handhabung insofern erleichtert, als beim Einführen und Herausnehmen des Pastenbehälters 61 in bzw. aus dem Hüllkörper 60 auf die Vermeidung ungewollter Verformungen nicht besonders geachtet zu werden braucht.

An seinem oberen Ende weist der Pastenbehälter 61 (Fig. 3) an einer Stirnwand 71 einen gegen das Ansaugventil 5 der Dosierpumpe 1 vorstehenden Kragen 72 auf. Dieser Kragen 72 ist mit einem nach innen gerichteten, an einem Stirnwandring 73 einstückig angeformten Dichtring 74 versehen, an dem über einen dünnen ringförmigen Abtrennsteg 75 (Fig. 3) ein topfartig geformter Abtrennverschluß 76 einstückig angegossen ist.

Um diesen Abtrennverschluß 76 beim vollständigen Einschieben des Pastenbehälters 61 in den Hüllkörper 60 der Dosierpumpe 1 automatisch vom Dichtring 74 abtrennen und in das Innere des Pastenbehälters 61 hineinschieben zu können, damit eine Auslaßöffnung für die im Pastenbehälter 61 befindliche Paste entsteht, ist an der unteren Stirnseite des Anschlußstutzens 49 des Gehäuseteils 3 über mehrere verteilt angeordnete Axialstützen 77 ein Öffnerstößel 78 angeformt, der den Abtrennverschluß 76 vom Dichtring 74 trennt. Dieser Öffnerstößel 78 ist mit mehreren Druckfingern 79 versehen, die beim Einführen des Kragens 72 des Pastenbehälters 61 in den Aufnahmestutzen 47 des Gehäuseteils 3 den Abtrennverschluß 76 vom Dichtungsring 74 trennen und ihn, wie in Fig. 1 und 1a dargestellt, in das Innere des Pastenbehälters 61 schieben.

Als nach unten in das Behälterinnere gerichteter Fortsatz des Kragens 72 ist an der Stirnwand 71 des Pastenbehälters 61 ein zylindrischer Ansaugstutzen 80 angeformt. Die diesen Ansaugstutzen 80 umgebende Ringkammer 81 ist zur Aufnahme eines zweiten Mediums vorgesehen, das durch die zweite Pumpkammer 32, die Durchlaßöffnungen 34 und den Ringkanal 22 in den Ausgabekanal 11 gepumpt werden soll. Zu diesem Zweck ist die Radialwand 19 des Gehäuseteils 3 mit einem oder mehreren, vorzugsweise drei, Ansaugkanälen 82 versehen, die in dem zwischen der Wandung 46 und dem Ringwandstutzen 31 liegenden Radialbereich angeordnet sind und in der zweiten Pumpkammer 32 münden. Nach unten sind diese Ansaugkanäle 82 durch hülsenartige Ansätze 83 verlängert, die zugleich dazu dienen, exzentrisch außerhalb des Ansaugstutzens 80 entsprechend verteilt angeordnete Abtrennverschlüsse 84 der Stirnwand 71 zu durchstoßen und die Verbindung zur Ringkammer 81 des Pastenbehälters herzustellen.
Um dieses Durchstoßen der Abtrennverschlüsse 84 zu erleichtern, sind die unteren Stirnkanten der Ansätze 83 scharfkantig und, damit die Abtrennverschlüsse 84 beim Abtrennen zugleich zur Seite geklappt werden, sind die unteren Stirnkanten der Ansätze 83 schräg verlaufend ausgebildet.

Dadurch, daß der Öffnerstößel 78 durch Axialstege 77 mit den Anschlußstutzen 49 verbunden ist, kann die sich im Pastenbehälter 61 befindende Paste nahezu ungehindert in den Anschlußstutzen 49 hineinfließen bzw. durch diesen hindurch in das Innere des Faltenbalges 4 angesaugt werden während sich das Gehäuseteil 2 nach einer abwärts gerichteten Hubbewegung wieder nach oben bewegt. Zugleich wird dabei eine wesentlich geringere Menge vom zweiten Medium aus der Ringkammer 81 in die zweite volumenmäßig kleinere Pumpkammer 33 angesaugt.
Zweckmäßigerweise ist zum ventilartigen Schließen der Ausaugkanäle 82 bzw. zur Bildung eines zweiten Ansaugventils 5' für die zweite Pumpkammer 33 am Umfang des unteren, zylindrischen Endabschnitts 35 des Faltenbalgs 4 eine elastische ringförmige Ventillippe 85 angeformt, die ein Zurückfließen des Mediums aus der zweiten Pumpkammer 33 in die Ansaugkanäle 82 verhindert, die aber ein Nachfließen des zweiten Mediums in die zweite Pumpkammer 33 während des Ansaugvorgangs zuläßt.

Es besteht aber auch die Möglichkeit, auf die Ventillippe 85 zu verzichten. Dazu ist es allerdings erforderlich, den Gesamtdurchlaßguerschnitt der Ansaugkanäle 82 kleiner zu gestalten, als der gesamte Durchlaßguerschnitt, den die Durchlaßöffnungen 34 der Zwischenwand 13 des oberen Gehäuseteils 2 aufweisen, so daß beim abwärts gerichteten Arbeitshub des oberen Gehäuseteils 2 in der zweiten Pumpkammer 32 ein ausreichend großer Staudruck entsteht, der eine Beförderung des zweiten Mediums durch diese Durchlaßöffnungen 34 und den Ringkanal 22 hindurch zum Ausgabekanal 11 bewirken kann.

Bei der in Fig. 4 dargestellten Ausführungsform der Dosierpumpe 1 sind die Durchlaßöffnungen 34 der Zwischenwand 13 durch eine elastische Ringlippe 34/1 oberseitig nach Art eines Einwegventils abgedeckt; die Ringlippe 34/1 bildet somit ein zweites Auslaßventil 6'. Diese Ringlippe 34/1 ist der Ringkanalwand 21 stirnseitig unterlegt und an dieser mittels eines inneren Zentrieransatzes 34' zentriert.

Damit im Pastenbehälter 61 nur eine möglichst geringe Restmenge an Paste verbleibt, wenn der Nachlaufkolben 64 an der oberen Stirnwand des Pastenbehälters 40 angelangt ist, ist die Radialwand 91 des Nachlaufkolbens 64 im Zentrum mit einer ringartigen Vertiefung 92 versehen, in welche der Ansaugstutzen 80 und der Öffnerstößel 78 und ggf. auch der abgetrennte Abtrennverschluß 76 eintauchen können.

In den Fig. 8 bis 11 ist ein anderer Pastenspender dargestellt, bei an einer länglich-runden Trennwand 100 eines unteren Gehäuseteils 3/1 ein Hüllkörper 60/1 angeformt ist, der gleichzeitig zwei zylindrische, mit Nachlaufkolben 101 versehene, kartuschenartige Pastenbehälter 61/1 und 61/2 unmittelbar nebeneinanderliegend in Parallellage auswechselbar aufnimmt. Nach der in Fig. 9 dargestellten Querschnittsform weist der Hüllkörper 60/1 zwei in bezug auf eine Symmetrieachse 106 symmetrisch angeordnete halbkreisförmige Wandabschnitte 107, 108 auf, die durch zueinander parallele gerade Wandabschnitte 109, 110 miteinander verbunden sind.
Beide Pastenbehälter 61/1, 61/2 können, müssen aber nicht die gleiche Form haben. Ihre oberen Stirnwände 102, 103 sind jeweils in Randnähe, also mit exzentrisch angeordneten, zylindrischen Anschlußöffnungen 104, 105 versehen, die im Urzustand z. B. durch ausbrechbare oder in das Behälterinnere hineinstoßbare Verschlußdeckel verschlossen sind. Auf der Oberseite der Trennwand 100 ist einstückig das untere Gehäuseteil 3/1 einer Dosierpumpe 1/1 gegenüber der Symmetrieachse 106 exzentrisch versetzt angeformt, die prinzipiell gleich aufgebaut ist wie die Dosierpumpe 1 des vorstehend beschriebenen Ausführungsbeispiels. Auf die zwischen diesen beiden Dosierpumpen 1 und 1/1 bestehenden Unterschiede wird nun hier näher eingegangen.
Das obere Gehäuseteil 2/1 unterscheidet sich vom Gehäuseteil 2 nur dadurch, daß der die obere radiale Begrenzung der zweiten Pumpkammer 33/1 bildende Ringwandstutzen 30/1 einen größeren Durchmesser aufweist, damit die zweite Pumpkammer 33/1 das gleiche Pumpvolumen erhält wie die erste Pumpkammer 32. Dementsprechend ist auch der in den oberen Ringwandstutzen 30/1 teleskopartig und dichtend hineinragende untere Ringwandstutzen 31/1, der auf der Oberseite der Trennwand 100 angeformt ist, mit einem größeren Durchmesser versehen.

Es besteht auch die Möglichkeit, statt des die beiden separaten Pastenbehälter 61/1, 61/2 aufnehmenden Hüllkörpers 60/1 an die Trennwand 100 unmittelbar zwei Pastenbehälter einstückig anzuformen.
Auch der Hüllkörper 60 (Fig. 1) könnte durch einen einstückig an die Radialwand 19 angeformten Pastenbehälter ersetzt sein.

Der obere zylindrische Endabschnitt 38/1 des Faltenbalgs 4/1 umschließt eine den Rohrstutzen 35 mit radialem Abstand konzentrisch umgebende Ringwand 36/1, An der Mantelfläche dieses Endabschnitts 38/1 ist eine das bewegliche Schließorgan eines zweiten Auslaßventils 111 bildende, nach oben gebogene, elastische Ringlippe 112 angeformt, die in Rückflußrichtung dichtend an der Innenfläche des Ringwandstutzens 30/1 anliegt.

Der untere zylindrische Endabschnitt 45/1 des Faltenbalgs 4/1 sitzt dichtend in einem nach oben gerichteten Ringbund 47/1, der mit dem Ringwandstutzen 31/1 der Trennwand 100 einen oben offenen Ringkanal 113 bildet. Innerhalb des Ringbundes 47/1 befindet sich konzentrisch dazu ein oben offener, mit einer als Ventilsitzfläche dienenden abgerundeten äußeren Mantelfläche versehener, nach oben gerichteter Ringansatz 114, auf dem federnd und dichtend ein über axiale Verbindungsstege einstückig am unteren Endabschnitt 45/1 des Faltenbalgs 4/1 angeformtes, kappenartiges Ventilschließorgan 115 aufsitzt, das zusammen mit dem Ringansatz 114 das innerhalb des Faltenbalgs liegende erste Ansaugventil 116 der Dosierpumpe 1/1 bildet.
Der zylindrische Hohlraum 117 des Ringansatzes 114 steht in Verbindung mit dem ebenfalls zylindrischen Ausgangskanal 118/1 eines ersten exzentrischen Ansaugstutzen 118, der in eine Anschlußöffnung 105 des rechten Pastenbehälters 61/2 ragt und der den beim Einsetzen dieses Pastenbehälters 61/2 in den Hüllkörper 60/1 der ggf. vorhanden gewesene Verschlußdeckel der Anschlußöffnung 105 abgetrennt hat. In analoger Weise steht der Ringkanal 113 mit einem zweiten Ansaugkanal 117/1 eines zweiten Ansaugstutzen 119 in Verbindung, der in bezug auf die Symmetrieebene 106 symmetrisch zum Ansaugstutzen 118 angeordnet ist und der in die Anschlußöffnung 104 des anderen Pastenbehälters 61/1 ragt.

Als zweites, der zweiten Pumpkammer 33/1 zugeordnetes Ansaugventil 120 fungiert eine elastische Ringlippe, die am Umfang des unteren Endabschnitts 35/1 des Faltenbalgs 4/1 angeformt ist und die ringsum an der Innenseite des Ringwandstutzens 31/1 dicht anliegend den Ringkanal 113 abdeckt und in Rüchfließrichtung sperrt.

Wie sich aus der Schnittdarstellung der Fig. 10 erkennen läßt, ist bei der Ausführungsform der Fig. 8 bis 10 der Auslaßkanal 111/1 bzw. die Auslaßöffnung 110/1 mit einer zur Symmetrieachse 106 parallel verlaufenden, also vertikalen Teilungswand 121 versehen, welche den Auslaßkanal 111/1 und die Auslaßöffnung 110/1 in zwei querschnittsmäßig gleiche Abteile 111/2 und 111/3 unterteilt. Es besteht hierbei auch die Möglichkeit, die Teilungswand 121 innerhalb der Auslaßöffnung 110/1 enden zu lassen, so daß nur der Auslaßkanal 111/1 unterteilt wird und/oder so anzuordnen, daß sich Abteile 111/2 und 111/3 mit unterschiedlichen Querschnitten ergeben.

Es ist leicht vorstellbar, daß die beiden beschriebenen Pastenspender in prinzipiell gleicher Weise arbeiten: Bei jedem abwärts, d.h. gegen die Radialwand 13 bzw. die Trennwand 100 gerichteten Arbeitshub des oberen Gehäuseteils 2 bzw. 2/1 wird ein Teil der sich in den beiden Pumpkammern 31, 33 bzw. 33/1 befindenden Medien durch den Auslaßkanal 11 bzw. die Abteile 111/2, 111/3 des geteilten Auslaßkanals 111/1 nach außen befördert. Während des darauf folgenden, durch die Rückstellkraft des Faltenbalgs 4 bzw. 4/1 bewirkten Ansaughubs, bei dem sich das obere Gehäuseteil 2 bzw. 2/1 wieder in seine obere Ausgangslage zurückbewegt, werden aus der Ringkammer 81 und dem übrigen Hohlraum des Pastenbehälters 41 bzw. aus den beiden Pastenbehältern 61/1 und 61/2 die beiden darin enthaltenen Medien in die Pumpkammern 32, 33 bzw. 33/1 angesaugt, wie zuvor beim Arbeitshub ausgegeben wurden. Dabei sind die Pumpmengen der beiden Pumpkammern 32, 33 bzw. 32, 33/1 auf die Mengenverhältnisse abgestimmt zu denen die beiden Medien jeweils zur Verfügung stehen.
Beim Pastenbehälter 61 beträgt das vorhandene Mengenverhältnis Medium zu Medium etwa 1:10; entsprechend ist auch das gepumpte Mengenverhältnis der beiden Pumpkammern 32 und 33. Bei den gleich großen Pastenbehältern 61/1, 61/2 hingegen besteht das Mengenverhältnis Medium A : Medium B = 1:1, so daß auch die Pumpvolumina der beiden Pumpkammern 32 und 33/1 gleich groß sind.

Der besondere Vorteil der erfindungsgemäßen Dosierpumpen 1 bzw. 1/1 besteht vor allem darin, daß zur Bildung der zweiten Pumpkammer keine zusätzlichen Einzelteile benötigt werden, vielmehr die verwendeten Mittel aus Formelementen bestehen, die an ohnehin vorhandene Bauteile einstückig angeformt sind, wobei ein weiterer wichtiger Vorteil darin zu sehen ist, daß sich durch die hinzugefügten Formelemente die Montage keineswegs aufwendiger gestaltet.

## Patentansprüche

1. Dosierpumpe aus Kunststoff zur Abgabe dosierter Mengen niederviskoser, insbesondere pastenartiger Medien aus einem flaschen, dosen- oder tubenartigen Behälter, mit einem federelastischen Faltenbalg (4, 4/1) als Pumporgan, der verbindend zwischen einem formstabilem, oberen Gehäuseteil (2, 2/1) und einem unteren, dazu koaxialen und teleskopartig beweglichen, ebenfalls formstabilem Gehäuseteil (3, 3/1) angeordnet ist und dessen Innenraum eine Pumpkammer (32) bildet, durch welche das Medium hindurch gepumpt wird, wobei sein oberer Endabschnitt dichtend an einer Ringwand (35) einer radialen, mit wenigstens einem Pastendurchlaß und/oder einem Auslaßventil (6) versehenen Zwischenwand (13) des oberen Gehäuseteils (2, 2/1) und sein unterer Endabschnitt dichtend an einem Ringbund einer radialen Trennwand (19, 100) des unteren Gehäuseteils (3, 3/1) anliegt, und wobei das obere Gehäuseteil (2, 2/1) eine Auslaßöffnung (10, 110/1) aufweist und das untere Gehäuseteil (3, 3/1) mit einem den Behälter (61, 61/1, 61/2) mit der Pumpkammer (32) verbindenden Ansaugventil (5, 116, 120) sowie mit einem Ansaugrohrstutzen (49, 118, 119) versehen, durch den das Ansaugventil (5, 116, 120) mit dem Behälter (61, 61/1, 61/2) verbunden oder verbindbar ist,
**dadurch gekennzeichnet**,
daß von zwei teleskopartig ineinander geführten Ringwandstutzen (30, 31, 30/1, 31/1), die den Faltenbalg (4, 4/1) mit radialem Abstand konzentrisch umschließen und jeweils an einem der beiden Gehäuseteile (2, 3, 2/1,3/1) angeformt sind und durch den Faltenbalg (4, 4/1), eine zweite Pumpkammer (33, 33/1) für ein zweites Medium gebildet ist, die durch ein zweites Auslaßventil (34/1, 111) und/oder wenigstens eine Durchlaßöffnung (34) der Zwischenwand (13) mit der Auslaßöffnung (10, 110/1) in Verbindung steht und die ansaugseitig über wenigstens einen exzentrischen Ansaugkanal (82, 119) in der Radial- oder Trennwand (19, 100) des unteren Gehäuseteils (3, 3/1) mit einer den Ansaugstutzen (80) umgebenden Ringkammmer (81) des Behälters (61) oder mit einem zweiten Behälter (61/2) verbunden ist.

2. Dosierpumpe nach Anspruch 1, dadurch gekennzeichnet, daß die Durchlaßöffnungen (34) der Zwischenwand (13) in einen Ringkanal (22) des oberen Gehäuseteils (2, 2/1) münden, der mit der Auslaßöffnung (10) in Verbindung steht.

3. Dosierpumpe nach Anspruch 1 oder 2, dadurch gekennzeichnet, daß die Durchlaßöffnungen (34) der Zwischenwand (13) vom Ringkanal (22) her durch elastisch aufliegende Schließorgane, insbesondere durch elastische Ring- oder Ventillippen (34/1) nach Art eines Auslaßventils verschlossen sind.

4. Dosierpumpe nach Anspruch 1 oder 2, dadurch gekennzeichnet, daß der Faltenbalg (4, 4/1) jeweils an seinem oberen und/oder seinem unteren Endabschnitt radiale Ringlippen (85, 112, 120) aufweist, die elastisch dichtend an den Innenseiten der beiden Ringwandstutzen (30, 31, 30/1, 31/1) anliegen und durch die Strömungskräfte des zweiten Mediums von den Innenseiten abwechselnd abhebbar sind.

5. Dosierpumpe nach Anspruch 1, dadurch gekennzeichnet, daß die Durchlaßöffnungen (34) der Zwischenwand (13) außerhalb des Radialbereichs der mit dem oberen Endabschnitt des Faltenbalgs (4, 4/1) verbundenen Kammerwand (14) angeordnet sind.

6. Dosierpumpe nach einem der Ansprüche 1 bis 5, dadurch gekennzeichnet, daß der Ringkanal (22) auf zwei sich diametral gegenüberliegenden Seiten durch Öffnungen (23, 24) in einen Auslaßkanal (11) der Auslaßöffnung (10) mündet.

7. Dosierpumpe nach einem der Ansprüche 1 bis 5, dadurch gekennzeichnet, daß die Trennwand (100) des unteren Gehäuseteils (3/1) mit zwei nach unten gerichteten Ansaugstutzen (118, 119) versehen ist, deren separate Hohlräume jeweils mit einer der beiden Pumpkammern (32, 33/1) in Verbindung stehen.

8. Dosierpumpe nach Anspruch 1, dadurch gekennzeichnet, daß die beiden Ansaugstutzen (118, 119) in bezug auf eine Symmetrieachse (106) sich diametral und symmetrisch gegenüberliegend angeordnet sind und in separate Behälter (61/1, 61/2) ragen.

9. Dosierpumpe nach einem der Ansprüche 1, 7 oder 8, dadurch gekennzeichnet, daß an die Trennwand (100) zwei separate, jeweils mit einem Nachlaufkolben (101) versehene Behälter oder ein Hüllkörper (60, 60/1) zur austauschbaren Aufnahme kartuschenartiger Behälter (60, 61/1, 61/2) angeformt sind.

10. Dosierpumpe nach einem der Ansprüche 1 oder 7 bis 9, dadurch gekennzeichnet, daß die zweite Pumpkammer (33/1) zumindest annähernd das gleiche Pumpvolumen aufweist wie die erste Pumpkammer (32).

11. Dosierpumpe nach einem der Ansprüche 1 oder 7 bis 10, dadurch gekennzeichnet, daß die Auslaßöffnung (110/1) und oder der Auslaßkanal (111/1) des oberen Gehäuseteils (2) durch eine Teilungswand (121) in zwei Abteile (111/2, 111/3) unterteilt ist, von denen das eine Abteil (111/3) mit dem Ringkanal (22) und das andere Abteil (111/2) mit der Auslaßkammer (15) der ersten Pumpkammer (32) bzw. mit deren Auslaßventil (6) in Verbindung steht.

12. Dosierpumpe nach einem der Ansprüche 6 oder 11, dadurch gekennzeichnet, daß die Auslaßöffnung (10) das äußere Mündungsende eines Auslaßkanals (11) aufweist, dessen Innenfläche wenigstens abschnittsweise mit Streifenkanälen (58) versehen ist, die von Leitrippen (57) gebildet sind.

## Claims

1. Plastic dosing pump for the delivery of dosed quantities of low viscosity materials, in particular pasty materials from a bottle-like, can-like or tube-like container, with resilient bellows (4, 4/1) as a pumping member, which forms a connection between an inherently stable, upper housing part (2, 2/1) and a lower, likewise inherently stable housing part (3, 3/1) which is coaxial thereto and telescopically movable and whereof the interior forms a pump chamber (32), through which the medium is pumped, its upper end section bearing in a sealing manner against an annular wall (35) of a radial intermediate wall (13) of the upper housing part (2, 2/1) provided with at least one paste opening and/or an outlet valve (6) and its lower end section bearing in a sealing manner against an annular flange of a radial dividing wall (19, 100) of the lower housing part (3, 3/1) and the upper housing part (2, 2/1) comprising an outlet opening (10, 110/1) and the lower housing part (3, 3/1) being provided with a suction valve (5, 116, 120) connecting the container (61, 61/1, 61/2) to the pump chamber (32) as well as being provided with a suction socket (49, 118, 119), by which the suction valve (5, 116, 120) is connected or can be connected to the container (61, 61/1, 61/2), characterised in that by two annular wall sockets (30, 31, 30/1, 31/1) guided telescopically in each other, which concentrically surround the bellows (4, 4/1) at a radial distance and are respectively integrally formed on one of the two housing parts (2, 3, 2/1, 3/1), and by the bellows (4, 4/1), a second pump chamber (33, 33/1) for a second medium is formed, which is connected by a second outlet valve (34/1, 111) and/or at least one aperture (34) of the intermediate wall (13) to the outlet opening (10, 110/1) and which is connected on the suction side by at least one eccentric suction channel (82, 119) in the radial or dividing wall (19, 100) of the lower housing part (3, 3/1) to an annular chamber (81) of the container (61) surrounding the suction socket (80) or to a second container (61/2).

2. Dosing pump according to Claim 1, characterised in that the apertures (34) in the intermediate wall (13) open into an annular channel (22) of the upper housing part (2, 2/1), which is connected to the outlet opening (10).

3. Dosing pump according to Claim 1 or 2, characterised in that the apertures (34) in the intermediate wall (13), from the annular channel (22), are sealed by resiliently supported closing members, in particular by resilient annular or valve lips (34/1) in the manner of an outlet valve.

4. Dosing pump according to Claim 1 or 2, characterised in that the bellows (4, 4/1) comprise respectively at the upper and/or lower end section, radial annular lips (85, 112, 120), which bear in an elastically sealing manner against the inner sides of the two annular wall sockets (30, 31, 30/1, 31/1) and can be lifted alternately from the inner sides by the flow forces of the second medium.

5. Dosing pump according to Claim 1, characterised in that the apertures (34) in the intermediate wall (13) are located outside the radial region of the chamber wall (14) connected to the upper end section of the bellows (4, 4/1).

6. Dosing pump according to one of Claims 1 to 5, characterised in that on two diametrically opposed sides, the annular channel (22) opens by openings (23, 24) into an outlet channel (11) of the outlet opening (10).

7. Dosing pump according to one of Claims 1 to 5, characterised in that the dividing wall (100) of the lower housing part (3/1) is provided with two downwardly directed suction sockets (118, 119), whereof separate cavities are respectively connected to one of the two pump chambers (32, 33/1).

8. Dosing pump according to Claim 1, characterised in that the two suction sockets (118, 119) are located diametrically and symmetrically opposite each other with respect to an axis of symmetry (106) and project into separate containers (61/1, 61/2).

9. Dosing pump according to one of Claims 1, 7 or 8, characterised in that integrally formed on the dividing wall (100) are two separate containers respectively provided with a follower piston (101) or an enveloping body (60, 60/1) for the exchangeable receiving of cartridge-like containers (60, 61/1, 61/2).

10. Dosing pump according to one of Claims 1 or 7 to 9, characterised in that the second pump chamber (33/1) has at least approximately the same pump volume as the first pump chamber (32).

11. Posing pump according to one of Claims 1 or 7 to 10, characterised in that the outlet opening (110/1) and/or the outlet channel (111/1) of the upper housing part (2) is divided by a dividing wall (121) into two compartments (111/2, 111/3), whereof the one compartment (111/3) is connected to the annular channel (22) and the other compartment (111/2) is connected to the outlet chamber (15) of the first pump chamber (32) or to its outlet valve (6).

12. Dosing pump according to one of claims 6 or 11, characterised in that the outlet opening (10) comprises the outer opening end of an outlet channel (11), whereof the inner surface is provided at least in sections with strip channels (58), which are formed by guide ribs (57).

## Revendications

1. Pompe de dosage en matière plastique pour la distribution de quantités dosées de matériaux à faible viscosité, en particulier de matériaux pâteux, à partir d'un récipient en forme de bouteille, de boîte ou de tube, avec un soufflet (4, 4/1) à déformation élastique comme organe de pompage qui assure la liaison entre un élément de boîtier supérieur (2, 2/1) indéformable et un élément de boîtier inférieur (3, 3/1) également indéformable et déplaçable coaxialement et de manière télescopique par rapport à ce dernier, et dont l'intérieur forme une chambre de pompage (32) au travers de laquelle est pompé le matériau, sa section terminale supérieure étant appliquée de manière étanche contre une paroi annulaire (35) d'une cloison radiale (13) de l'élément de boîtier supérieur (2, 2/1) équipée d'au moins un passage pour la pâte et/ou d'une soupape de sortie (6), sa section terminale inférieure étant appliquée de manière étanche contre un collet annulaire d'une paroi de séparation radiale (19, 100) de l'élément de boîtier inférieur (3, 3/1), l'élément de boîtier supérieur (2, 2/1) présentant une ouverture de sortie (10, 110/1), et l'élément de boîtier inférieur (3, 3/1) étant muni d'une soupape d'aspiration (5, 116, 120) reliant le récipient (61, 61/1, 61/2) à la chambre de pompage (32), ainsi que d'une tubulure d'aspiration (49, 118, 119) par laquelle la soupape d'aspiration (5, 116, 120) est ou peut être reliée au récipient (61, 61/1, 61/2), **caractérisée en ce** que deux tubulures (30, 31, 30/1, 31/1) à parois annulaires guidées de manière télescopique l'une dans l'autre, entourant le soufflet (4, 4/1) concentriquement, à distance radiale, et conformées respectivement sur l'un des deux éléments de boîtier 2, 3, 2/1, 3/1), et le soufflet (4, 4/1) forment une seconde chambre de pompage (33, 33/1) pour un second matériau qui communique par une seconde soupape de sortie (34/1, 111) et/ou au moins une ouverture de passage (34) dans la cloison (13), avec l'ouverture de sortie (10, 110/1) et qui, du côté aspiration, est reliée par au moins une conduite d'aspiration (82, 119) excentrée dans la paroi radiale ou de séparation (19, 100) de l'élément de boitier inférieur (3, 3/1), à une chambre annulaire (81) du récipient (61) entourant la tubulure d'aspiration (80), ou à un second récipient (61/2).

2. Pompe de dosage selon la revendication 1, caractérisée en ce que les ouvertures de passage (34) de la cloison (13) débouchent dans un canal annulaire (22) de l'élément de boîtier supérieur (2, 2/1) qui communique avec l'ouverture de sortie (10).

3. Pompe de dosage selon les revendications 1 ou 2, caractérisée en ce que les ouvertures de passage (34) de la cloison (13) sont obturées, à partir du canal annulaire (22), par des organes de fermeture appliqués de manière élastique, en particulier par des lèvres annulaires ou de soupapes (34/1) élastiques, à la manière d'une soupape de sortie.

4. Pompe de dosage selon les revendications 1 ou 2, caractérisée en ce que le soufflet (4, 4/1) présente respectivement sur ses sections terminales supérieure et/ou inférieure, des lèvres annulaires radiales (85, 112, 120) qui sont appliquées élastiquement contre les surfaces intérieures des deux tubulures (30, 31, 30/1, 31/1) et peuvent être soulevées alternativement desdites surfaces intérieures par les forces d'écoulement du second matériau.

5. Pompe de dosage selon la revendication 1, caractérisée en ce que les ouvertures de passage (34) de la cloison (13) sont disposées à l'extérieur de la zone radiale de la paroi de chambre (14) rattachée à la section terminale supérieure du soufflet (4, 4/1).

6. Pompe de dosage selon l'une des revendications 1 à 5, caractérisée en ce que le canal annulaire (22) débouche, sur deux côtés diamétralement opposés, par des ouvertures (23, 24), dans un canal de sortie (11) de l'ouverture de sortie (10).

7. Pompe de dosage selon l'une des revendications 1 à 5, caractérisée en ce que la paroi de séparation (100) de l'élément de boîtier inférieur (3/1) est munie de deux tubulures d'aspiration (118, 119) dirigées vers le bas dont les cavités séparées communiquent à chaque fois avec l'une des deux chambres de pompage (32, 33/1).

8. Pompe de dosage selon la revendication 1, caractérisée en ce que, par rapport à l'axe de symétrie (106), les deux tubulures d'aspiration (118, 119) sont diamétralement opposées et symétriques et dépassent dans des récipients (61/1, 61/2) séparés.

9. Pompe de dosage selon l'une des revendications 1, 7 ou 8, caractérisée en ce que sur la paroi de séparation (100) sont conformés deux récipients séparés comportant chacun un piston de poursuite (101), ou un corps enveloppant (60, 60/1) pour la réception interchangeable de récipients (60, 61/1, 61/2) en forme de cartouches.

10. Pompe de dosage selon l'une des revendications 1 ou 7 à 9, caractérisée en ce que la seconde chambre de pompage (33/1) présente sensiblement le même volume de pompage que la première chambre de pompage (32).

11. Pompe de dosage selon l'une des revendications 1 ou 7 à 10, caractérisée en ce que l'ouverture de sortie (110/1) et/ou le canal de sortie (111/1) de l'élément de boîtier supérieur (2) sont divisés par une paroi de division (121) en deux compartiments (111/2; 111/3), l'un des compartiments (111/3) communiquant avec le canal annulaire (22), et l'autre compartiment (111/2) communiquant avec la chambre de sortie (15) de la première chambre de pompage (32) et respectivement avec la soupape de sortie (6) de celle-ci.

12. Pompe de dosage selon l'une des revendications 6 ou 11, caractérisée en ce que l'ouverture de sortie (10) comporte l'embouchure extérieure d'un canal de sortie (11) dont la surface intérieure est munie, au moins par sections, de canaux de bandes (58) formés par des nervures directrices (57).
